# FASCICULE DE BREVET EUROPEEN

(11) **EP 3 199 306 B1**
(45) Date de publication et mention de la délivrance du brevet: **22.08.2018**
(21) Numéro de dépôt: 16290022.9
(22) Date de dépôt: 01.02.2016
(51) Int. Cl.: B25H 3/02

(54) **DISPOSITIF DE RANGEMENT POUR OUTILS**
VORRICHTUNG ZUM VERSTAUEN VON WERKZEUGE
STORAGE DEVICE FOR TOOLS

(43) Date de publication de la demande: 02.08.2017
(73) Titulaire: MACC, 86104 Chatellerault Cedex (FR)
(72) Inventeur: CUPIF, Bertrand, 86104 Chatellerault Cedex (FR); BEGUIER, Emmanuel, 86104 Chatellerault Cedex (FR)

(56) Documents cités:
- BE-A- 528 403
- DE-A1- 2 810 401
- US-A- 4 000 841
- US-A- 6 047 750
- US-A1- 2009 008 283
- US-A1- 2012 145 582

## Description

L'invention est relative à un dispositif de rangement comprenant une pluralité de casiers empilés les uns sur les autres, et déployable verticalement pour dégager chacun des casiers en vue d'être agencés à distance les uns des autres pour rendre accessible leur intérieur.

L'invention sera plus particulièrement décrite en regard d'une caisse à outils, en particulier une caisse à outils pour chantier dans le domaine du bâtiment, sans toutefois y être limitée.

De nombreuses caisses à outils proposent un déploiement de leurs casiers dans différents plans horizontaux, telles que les caisses dites « à accordéon ». Cependant, ces caisses ne sont pas adaptées au rangement d'outils de volume conséquent.

On connaît par ailleurs de la demande de brevet DE2810401, un dispositif de rangement déployable verticalement, du type servante, généralement employé en atelier tel que dans un garage de réparation automobile. Ce dispositif déplaçable via des roulettes fixées sous l'embase comporte plusieurs caisses montées sur des montants verticaux télescopiques fixés à l'embase. Des moyens de verrouillage sont prévus internes aux montants et mis en oeuvre automatiquement lors du développement progressif des montants. Les moyens de verrouillage empêchent un coulissement intempestif des montants et donc tout repliement du dispositif. Le déverrouillage est réalisé par l'actionnement par poussée de deux organes d'actionnement, localisés dans le plan d'extrémité supérieure du dispositif en position déployée, et reliés par des organes de liaison à des moyens de déverrouillage internes aux montants et agissant sur les moyens de verrouillage.

Ce dispositif, bien que mobile, et présentant un principe de déploiement vertical favorisant l'empilement de casiers de différents volumes si besoin, ne s'avère pas si pratique, en effet :
- il est destiné à rester à demeure sur une surface lisse en étant mobile mais il n'est pas transportable ;
- les moyens de déverrouillage positionnés sur deux côtés opposés sont à actionner concomitamment par deux organes d'actionnement distincts, et obligent à maintenir le casier supérieur dans un plan parfaitement horizontal pour une descente de niveau des deux montants ;
- les moyens de déverrouillage ne sont pas en soi robustes ;
- les moyens de verrouillage et les moyens de déverrouillage sont internes au dispositif et aux montants, et donc inaccessibles en cas de défaillance ;
- aucun moyen n'est prévu en cas de chute du dispositif en position repliée pour éviter l'ouverture des casiers.

L'invention a donc pour but de proposer un dispositif de rangement à plusieurs casiers, déployable verticalement qui ne présente pas les inconvénients précités, soit simple et rapide de mise en oeuvre, robuste, puisse être aisément déplacé et transporté et cela, sans risque d'ouverture des casiers.

Selon l'invention, le dispositif de rangement comporte un châssis, des moyens de roulement solidaires de la partie inférieure du châssis, une pluralité de casiers de rangement, deux montants télescopiques opposés solidaires du châssis et associés aux casiers, des moyens de verrouillage verrouillant au moins en position déployée les montants, et est caractérisé en ce que les moyens de verrouillage sont disposés extérieurement au dispositif, constituant aussi des moyens de déverrouillage, sont conçus pour verrouiller le dispositif à la fois en position déployée et en position compacte, et constituent en outre un organe d'actionnement pour le verrouillage et le déverrouillage.

La position compacte est la position pour laquelle la totalité des casiers sont empilées les uns sur les autres, au contraire de la position déployée pour laquelle au moins deux casiers sont dissociés et écartés, les rendant accessibles.

Ainsi, le dispositif de rangement de l'invention peut être verrouillé, aussi bien en position déployée que compacte, permettant son transport en toute sécurité en position compacte, et étant de mise en oeuvre rapide et de fabrication simple car utilisant les mêmes moyens pour assurer d'une part le verrouillage, et cela dans les deux positions déployées et compacte, et d'autre part le déverrouillage et enfin l'actionnement des verrouillage et déverrouillage.

Dans la suite de la description, on entend par « position de verrouillage » ou « position verrouillée », la position dans laquelle les montants télescopiques ne peuvent pas coulisser, car étant bloqués en position. On entend à l'inverse par « déverrouillé » ou « déverrouillage », le fait que les montants puissent coulisser pour se déployer ou se rétracter.

Les qualificatifs « supérieur » et « inférieur », d'un élément du dispositif sont utilisés dans le cadre d'une utilisation du dispositif posé sur une surface horizontale, c'est-à-dire relatif à une notion verticale par rapport à un sol plat horizontal sur lequel serait posé le dispositif.

On entend par face « avant » du dispositif, la face opposée à celle dite « arrière » dotée des moyens de roulement, la face avant correspondant à la face depuis laquelle l'utilisateur actionne les moyens de verrouillage/déverrouillage. On entend par « faces latérales », les faces opposées et dans des plans transversaux aux faces avant et arrière.

Selon une caractéristique, les moyens de verrouillage/déverrouillage sont actionnables par traction-relâchement.

Avantageusement, les moyens de verrouillage/déverrouillage comportent une tringle en U mobile, à l'encontre de moyens de rappel élastique, en translation horizontale entre une position de repos et une position tirée, et procurant un cerclage dans un plan horizontal autour d'un casier en position de repos, la tringle comprenant deux extrémités libres opposées destinées à coopérer avec les montants par engagement transversal à travers eux.

Un tel mode de réalisation des moyens de verrouillage/déverrouillage et d'actionnement constitue un système robuste.

Selon une autre caractéristique, le dispositif comporte deux paires de montants, chaque paire comprenant un montant inférieur fixé au châssis et un montant supérieur coulissant autour du montant inférieur et apte à s'étendre dans le prolongement dudit montant inférieur, les montants inférieur et supérieur de chaque paire comprenant des orifices destinés à être mis en regard pour leur coopération avec les moyens de verrouillage/déverrouillage, en particulier avec chaque extrémité libre de la tringle en U.

En particulier, le montant inférieur comporte au moins :
- un premier orifice agencé dans un plan juste au-dessus du casier d'extrémité inférieure, et
- un second orifice agencé à proximité de l'extrémité distale supérieure dudit montant, au niveau de la zone de jonction des deux montants en position totalement déployée et du casier portant les moyens de verrouillage ;

- le montant supérieur comporte au moins :
   - un premier orifice agencé à distance de son extrémité distale supérieure, juste au-dessus du casier immédiatement en-dessous du casier d'extrémité supérieure, et
   - un second orifice agencé à l'extrémité inférieure dudit montant supérieur.

Lesdits premiers orifices des montants inférieur et supérieur permettent, en étant mis en regard, un verrouillage en position compacte du dispositif, tandis que la mise en regard desdits seconds orifices des montants inférieur et supérieur permet un verrouillage du dispositif en position totalement déployée.

Avantageusement, les orifices ci-dessus permettent une position déployée intermédiaire du dispositif, le casier juste au-dessus dudit casier d'extrémité inférieure (casier dit de fond) étant empilé sur ledit casier de fond, en particulier, le montant supérieur de chaque paire n'étant qu'en partie levé et son second orifice agencé à son extrémité inférieure coopérant en regard du premier orifice du montant inférieur (orifice agencé dans un plan juste au-dessus du casier d'extrémité inférieure). Cette position intermédiaire de déploiement est utile lorsqu'il n'est pas nécessaire d'accéder à l'intérieur du casier de fond qui est plus profond que les autres pour stocker les gros outils.

De préférence, les moyens de verrouillage/déverrouillage sont positionnés et associés au niveau du premier casier disposé immédiatement au-dessus du casier de fond (d'extrémité inférieure). Cette position permet d'obtenir les deux positions déployées au choix, l'intermédiaire et celle totalement déployée.

Avantageusement, le dispositif comporte des sangles reliant d'une part le casier d'extrémité inférieur au premier casier situé immédiatement au-dessus, les sangles servant de fin de course pour le déploiement dudit premier casier, et d'autre part le casier d'extrémité supérieure et le casier situé immédiatement en-dessous, les sangles servant cette fois à entrainer le casier de dessous du casier d'extrémité supérieure et maintenir l'espacement une fois déployé.

Selon encore une autre caractéristique, le dispositif comporte des moyens de préhension et d'aide au déploiement des casiers, de préférence consistant en une poignée horizontale disposée dans la partie centrale du casier d'extrémité supérieure.

Dans un mode de réalisation préférentiel, le châssis et les moyens de roulement forment un ensemble du type diable de transport. Alors même que les casiers sont remplis d'outils engendrant un poids conséquent du dispositif, cette conception favorise une aisance des déplacements, et du transport du dispositif tel que lors de son déchargement d'un camion, descente ou montée de marches. Au regard de la montée et de la descente des marches, les moyens de roulement peuvent ne pas se limiter à une paire de deux roues mais comprendre de manière connue une paire dé plusieurs roues disposées en étoile sur une platine montée en rotation sur le châssis. Le châssis est doté à l'avant (à l'opposé des moyens de roulement) de pieds pour assurer la stabilité du dispositif en position d'utilisation.

De plus, le dispositif comporte des moyens d'obturation et de fermeture pour le casier d'extrémité supérieure, en particulier comportant un couvercle fait de préférence d'une plaque en bois aux dimensions juste adaptées à la surface dudit d'extrémité supérieure, et un système de fermeture coopérant avec le couvercle et le casier, le couvercle constituant avantageusement un plan de travail et présentant de préférence une surface externe antidérapante.

Dans un mode préférentiel, les moyens d'obturation et de fermeture pour le casier d'extrémité supérieure, lesdits moyens d'obturation et de fermeture, sont associés au châssis et étant mobiles en pivotement.

Selon encore une autre caractéristique, le casier d'extrémité inférieure présente un plus gros volume que les autres, de sorte à y ranger de gros outils. De préférence, ce casier d'extrémité inférieure comprend un casier supplémentaire amovible du type baladeuse, occupant un volume partiel et maintenu en particulier en partie supérieure dudit casier. La baladeuse peut ainsi s'enlever pour augmenter encore la largeur de passage de gros outils afin de les placer dans le fond du casier.

Avantageusement, le casier d'extrémité inférieure comprend sur l'une de ses faces extérieures, de préférence la face arrière, un ou plusieurs compartiments pour stocker d'autres outils, notamment des outils longs tels que niveaux, scies. Cette face arrière correspond à l'espace libre ménagé entre les deux bras du diable ; ainsi placés, les outils ne gênent pas le déploiement du dispositif.

Enfin, le casier d'extrémité inférieure est rendu solidaire du châssis en étant posé par emboîtement sur ledit châssis et de préférence la face avant du casier d'extrémité inférieure, face opposée aux moyens de roulement, comporte un dégagement pour ménager un espace avec le châssis permettant le positionnement d'une main pour saisir si besoin le dispositif afin d'aider à son transport par exemple lors d'une montée ou descente d'un escalier ou d'un véhicule.

La présente invention est maintenant décrite à l'aide d'exemples uniquement illustratifs et nullement limitatifs de la portée de l'invention, et à partir des illustrations ci-jointes, dans lesquelles :
- La figure 1 illustre une vue en perspective de face du dispositif de rangement de l'invention en position compacte ;
- La figure 2 est une vue en perspective arrière du dispositif de la figure 1 ;
- La figure 3 est une vue de face du dispositif de la figure 1 ;
- La figure 4 est une vue de côté du dispositif de la figure 1 ;
- La figure 5a illustre en perspective de face, le dispositif en position totalement déployée ;
- La figure 5b est une vue en perspective plongeante de la figure 5a ;
- La figure 5c est une vue d'une des faces latérales du dispositif totalement déployée selon une variante du casier d'extrémité inférieure ;
- La figure 5d est une vue en perspective arrière du dispositif de la figure 5a ;
- La figure 6 est une vue de dessus à la verticale des moyens de verrouillage/déverrouillage et en coupe dans un plan horizontal situé juste au-dessus des moyens de verrouillage/déverrouillage ;
- La figure 7 est une vue de détail et en coupe verticale de la partie D de la figure 5c, les moyens de verrouillage étant en position bloquée avec les montants ;
- La figure 8 est une vue en coupe et au-dessus des moyens de verrouillage en position bloquée d'un montant ;
- La figure 9 est une vue en coupe et au-dessus moyens de verrouillage en position déverrouillée ;
- Les figures 10a et 10b sont des vues respectivement en perspective avant et selon une face latérale du dispositif dans une position intermédiaire de déploiement ;
- La figure 10c est vue de face d'une paire de montants en position déployée, le montant inférieur contenu dans le montant supérieur étant schématisé en pointillés ;
- La figure 11 illustre le dispositif en position compacte avec le couvercle ouvert.

Le dispositif de rangement 1 illustré sur les figures est transportable et doté d'une pluralité de casiers 2A à 2D de rangement, en particulier pour outils, les casiers étant soit empilés les uns sur les autres, le dispositif étant dans une position dite fermée ou compacte (figures 1 à 4), soit dans une position dite déployée, les casiers étant déployés verticalement en étant agencés les uns au-dessus des autres et suffisamment écartés entre eux pour accéder à leur intérieur (figures 5a à 5d). Par ailleurs, le dispositif est avantageusement conçu pour permettre une position déployée intermédiaire (figures 10a et 10b), seuls certains casiers étant accessibles.

Le dispositif de rangement 1 comporte un châssis 3 avec des moyens de roulement 4 tels que deux roues, les casiers de rangement 2A à 2D, deux paires 5 de montants télescopiques opposées et solidaires du châssis et associées aux casiers, des moyens de verrouillage 6 disposés extérieurement au dispositif et aptes à verrouiller le dispositif à la fois en position déployée et en position compacte, des moyens de préhension et d'aide au déploiement 7 des casiers (visibles sur les figures 5a, 5b, 5d et 10a), et des moyens d'obturation et de fermeture 8 du casier d'extrémité supérieure 2D au moins en position compacte du dispositif.

En position compacte, les casiers 2A à 2D sont imbriqués les uns dans les autres, formant un ensemble monobloc, tout en disposant chacun d'une certaine profondeur pour ménager un volume adapté au rangement d'outils.

Avantageusement, le casier d'extrémité supérieure 2D ouvert reçoit les moyens d'obturation et de fermeture 8 (décrits plus en détail ultérieurement) qui sont mobiles ou amovibles, et qui procurent en position d'obturation, une surface d'extrémité supérieure 80 pleine horizontale. Cette surface 80 peut servir de desserte, de surface de travail provisoire sur chantier...

Les moyens de préhension et d'aide au déploiement 7 des casiers se présentent sous la forme d'une poignée telle qu'un tube horizontal de la largeur d'une main. La poignée est logée dans le casier supérieur 2D sans dépasser du plan supérieur d'accès au casier. Elle ne fait pas saillie pour ne pas gêner la fermeture du dispositif et obtenir la surface plane 80.

Le châssis 3 et les moyens de roulement 4 forment un ensemble à la manière d'un diable. Le châssis 3 forme une ossature du type brancard ; elle comporte un cadre inférieur 30 formant embase, deux bras verticaux tubulaires 31 et 32 en face arrière (côté utilisateur lorsque le dispositif doit être déplacé) reliés en extrémité supérieure, à l'opposé de l'embase par une traverse horizontale 33 servant de barre de préhension pour transporter et manoeuvrer le dispositif. En position compacte, les bras verticaux 31 et 32 s'étendent à distance de la surface d'extrémité supérieure 80 du bloc de casiers.

Pour la stabilité du dispositif, l'embase comporte deux pieds 34 et 35 à l'opposé des roues 4 et solidaires du cadre inférieur 30.

De plus, le châssis comporte deux parties tubulaires coudées 36 et 37 reliant respectivement les pieds 34 et 35 aux bras 31 et 32. Les parties coudées coopèrent avec le casier d'extrémité inférieur 2A pour sa fixation.

Le nombre de casiers est ici au nombre de quatre, un casier d'extrémité inférieure ou encore dit ci-après « de fond » 2A, et deux casiers intermédiaires 2B et 2C, et un casier d'extrémité supérieure 2D. Les casiers sont de forme parallélépipédique.

Le casier de fond 2A est bien plus profond que les autres pour y loger de gros outils. Il comporte avantageusement un casier supplémentaire amovible ou mobile 20 occupant partiellement la hauteur et la largeur du casier. Le casier de fond forme un bac dont la façade est partiellement évidée en en partie supérieure 21 et justement fermée par le casier amovible 20. Pour avoir plus facilement accès à l'intérieur du casier de fond, en position totalement déployée du dispositif, le casier amovible 20 est retiré, tel qu'illustré sur la figure 5b. Le casier amovible 20 présente sa face supérieure coplanaire avec la face supérieure du casier de fond.

L'intérieur du casier de fond comporte un rebord 20A (figure 5b) adapté à recevoir et maintenir en place le casier supplémentaire 20. Le casier est amovible mais pourrait être mobile par exemple par des biellettes permettant de déployer le casier 20 dans un plan horizontal vers l'avant et en saillie du casier de fond de sorte à être positionné au niveau de la partie inférieure de l'évidement 21 tel qu'illustré sur la figure 5c.

Le casier de fond 2A est associé au châssis en étant posé sur le cadre 30 et enchâssé entre les parties montantes et coudées 36 et 37 du châssis tout en y étant fixé par des boulons. Les faces latérales du casier de fond 2A ne sont pas planes mais comprennent chacune un épaulement 22 qui suit la forme coudée des parties 36 et 37, ménageant une cavité d'accueil pour la lesdites parties coudées. Ainsi, le casier ou bac de fond est posé sur le cadre 30 et s'emboîte sur le châssis en coopérant par appui sur les parties coudées 36 et 37.

Par ailleurs, le casier de fond 2A comporte sur sa face extérieure et arrière un ou plusieurs compartiments 23 ouverts en partie supérieure et destinés à loger des outils longilignes (non représentés) agencés alors sensiblement verticalement dans les compartiments.

Enfin, le casier de fond 2A comporte sur sa face avant, face opposée aux moyens de roulement, un dégagement 27 (figures 1, 5a, 5b et 6) pour ménager un espace 28 avec le cadre inférieur 30 permettant le positionnement d'une main pour saisir si besoin le dispositif afin d'aider à son transport par exemple lors d'une montée ou descente d'un escalier ou d'un véhicule.

Les casiers 2A à 2D sont de préférence en matière plastique pour alléger le dispositif.

Les casiers 2B à 2D sont de volume moins important que le casier inférieur 2A. Ils sont ouverts en leur partie supérieure. Leur agencement intérieur peut être identique ou non, ils peuvent chacun être compartimenté ou non.

Les montants 5 sont par paire télescopique sur chacune des faces latérales du dispositif. Chaque paire s'étend verticalement et dans un plan médian du dispositif par rapport aux faces avant et arrière.

Chaque paire 5 de montants comporte un montant inférieur 50 et un montant supérieur 51 qui coulisse extérieurement autour du montant inférieur et qui peut s'étendre en hauteur pour prolonger le montant inférieur. La section droite du montant supérieur correspond à celle du montant inférieur, en étant légèrement plus grande.

En regard des figures 5a et 5c, chaque paire de montants est fixée au châssis 3 par la fixation du montant inférieur 50 (face latérale interne en regard du casier inférieur 2A) en deux points 52A et 52B, respectivement au cadre 30 et à chaque partie coudée 36, 37. Les montants sont en saillie des faces latérales du châssis 30 sans toutefois dépasser des plans latéraux contenant les roues 4.

Hormis le casier inférieur de fond 2A, les autres casiers 2B à 2D sont associés aux montants supérieurs 51 pour permettre leur élévation lors du déploiement de ces derniers. A cet effet (particulièrement visible sur les figures 5a à 5d), les casiers 2B à 2D comportent sur chacune des deux faces latérales une oreille respective 24, 25, 26 en saillie et évidée pour le passage du montant supérieur 51. Chaque montant supérieur 51 est apte à coulisser dans les oreilles des casiers intermédiaires 2B et 2C tandis qu'il est fixé par son extrémité distale supérieure 53 à chaque oreille latérale 26 du casier d'extrémité supérieure 2D.

Le déploiement des montants supérieurs 51 permet de déplacer en hauteur chacun des casiers 2B à 2D de la position empilée (figure 1) à la position déployée (figure 5a).

Des moyens de fin de course de déploiement et d'espacement des casiers sont prévus. Il s'agit de paires de sangles 9A et 9B, la première paire 9A reliant le casier d'extrémité supérieure 2D au casier situé immédiatement en dessous 2C pour maintenir leur espacement, et la seconde paire 9B reliant le casier de fond 2A et le casier 2B situé immédiatement au-dessus et servant de fin de course de déploiement.

Par ailleurs, les moyens de verrouillage des montants supérieurs 51 en position déployée (correspondant à la position déployée intermédiaire - figures 10a et 10b - ou totalement déployée du dispositif - figures 5a à 5d) et en position rentrée (position compacte du dispositif - figures 1 à 4) constituent également les moyens de déverrouillage pour assurer le coulissement des montants supérieurs 51. Ces moyens de verrouillage/déverrouillage ne forment qu'une seule pièce 6 visible notamment sur les figures 1, 3, 5a et 5b. En outre, les moyens de verrouillage/déverrouillage constituent en soi l'organe d'actionnement pour l'utilisateur pour permettre la mise en oeuvre du verrouillage ou du déverrouillage.

La pièce de verrouillage/déverrouillage 6 est une tringle ou barre, de préférence métallique au regard de sa robustesse, présentant une forme en U et dont les extrémités libres coopèrent avec les paires de montants 5 pour les traverser et bloquer en position les montants supérieurs 51, la tringle étant mobile entre deux positions, une position pour laquelle elle est coopère avec les montants, et une position pour laquelle elle est désengagée des montants. La tringle présente par exemple une section dé l'ordre de 8 mm.

De préférence, la tringle est mobile en translation horizontale à l'encontre de moyens de rappel élastique 60.

En regard des figures 1 et 5a et 6, la tringle 6 en U comporte une âme 61 (dans le plan frontal du dispositif) et deux ailes transversales et parallèles 62 et 63 (sur les côtés du dispositif) dont les extrémités distales 64 et 65 sont libres. Les figures 8 et 9 illustrent l'une des extrémités distales 65, ici de l'aile transversale 63, en position de coopération et respectivement de désengagement avec les montants 50 et 51.

En regard des figures 6, 8 et 9, les ailes 62 et 63 sont associées chacune à un ressort formant le moyen élastique de rappel 60. Le ressort 60 entoure une portion de l'aile et est en appui contre une butée transversale 66 agencée du côté de l'âme 61.

La tringle 6 est associée à un casier, en particulier le casier 2B situé juste au-dessus du casier de fond 2A.

En position verrouillée, la tringle 6 est plaquée, via son âme 61, contre la face avant du casier 2B ; elle est en position de repos, le ressort 60 étant à l'état de repos (figure 8), et l'extrémité libre 64, 65 est engagée à l'intérieur des montants 50 et 51 (figures 6 et 8). Pour se loger à l'intérieur des montants, des orifices sont prévus dans les montants 50 et 51.

En position déverrouillée, la tringle 6 est écartée de la face avant du casier 2B ; elle est en position tirée, le ressort 60 étant à l'état comprimé (figure 9), et l'extrémité libre 64, 65 est dégagée à l'extérieur des montants 50 et 51 (figures 6 et 9).

La tringle 6 coopère avec des orifices agencés aux endroits idoines des montants pour permettre les différentes positions de verrouillage. A cet effet :
- les montants inférieurs 50 comportent au moins :
   - une première paire d'orifices 50A (dits encore orifice proximaux) agencés dans un même plan juste au-dessus du casier d'extrémité inférieure 2A (figure 5a), et
   - une seconde paire d'orifices 50B agencé à proximité de l'extrémité distale supérieure de chacun desdits montants 50, au niveau de la zone de jonction D (figures 5c et 7) des deux montants 50 et 51 en position totalement déployée et du casier 2B portant les moyens de verrouillage 6 ;
- les montants supérieurs 51 comportent au moins :
   - une première paire d'orifices 51A (orifices dits proximaux) agencés à distance de son extrémité distale supérieure 53 (figure 5a), juste au-dessus du casier 2C et immédiatement en-dessous du casier d'extrémité supérieure 2D, et
   - une seconde paire d'orifices 51B agencés à l'extrémité inférieure desdits montants supérieurs (figures 7 et 10c).

La coopération des orifices en regard, proximaux 50A de chaque montant inférieur 50 et respectivement proximaux 51A du montant supérieur 51 associé, avec les extrémités libres 64 et 65 de la tringle 6, permet de verrouiller le dispositif à l'état complètement replié (position compacte de la figure 1).

La coopération des orifices en regard, d'extrémité supérieure 50B de chaque montant inférieur 50 et respectivement d'extrémité inférieure 51B du montant supérieur 51 associé, avec les extrémités libres 64 et 65 de la tringle 6 permet de verrouiller le dispositif à l'état complètement déployé (position compacte de la figure 5c).

Avantageusement, les orifices ci-dessus permettent une position déployée intermédiaire du dispositif, le casier juste au-dessus dudit casier d'extrémité inférieure (casier dit de fond) étant empilé sur ledit casier de fond (figures 10a et 10b). A cet égard, le montant supérieur 51 de chaque paire de montant n'est qu'en partie levé et son second orifice 51B agencé à son extrémité inférieure coopère en regard (figure 10c) du premier orifice 50A du montant inférieur 50 (orifice agencé dans un plan juste au-dessus du casier de fond 2A). Cette position intermédiaire de déploiement est utile lorsqu'il n'est pas nécessaire d'accéder à l'intérieur du casier de fond qui est plus profond que les autres pour stocker les gros outils.

Enfin, en regard des figures 1 et 3, les moyens d'obturation et de fermeture 8 comportent un couvercle 80 fait par exemple d'une plaque en bois aux dimensions juste adaptées à la surface du casier supérieur 2D, et un système de fermeture 81 coopérant avec le couvercle et le casier 2D.

A titre d'exemple nullement limitatif, le système de fermeture 81 consiste en un élastique 82 du type sandow, fixé sur la paroi de façade du casier 2D, et d'une patte 83 solidaire du couvercle 80, l'élastique 82 coopérant par engagement dans la patte 83.

De plus, les moyens d'obturation et de fermeture 8 sont de préférence mobiles, ils restent ainsi attachés au dispositif tout en étant ouvrables. A titre d'exemple, encore une fois nullement limitatif, le couvercle 80 est fixé au châssis 3 par deux pièces 84 et 85 mobiles en pivotement autour de deux axes horizontaux 86 et 87 traversant chacun respectivement chacune des deux barres verticales 31 et 32.

A titre d'exemple nullement limitatif, les dimensions principales du dispositif et de ses éléments sont les suivantes :
- hauteur depuis le cadre inférieur 30 jusqu'à la barre de préhension 33 : de l'ordre dé 90 cm,
- hauteur des casiers à l'état compact : de l'ordre de 60 cm,
- hauteur du dispositif à l'état déployé des casiers depuis les pieds (donc dispositif posé au sol) jusqu'au plan supérieur du casier supérieur : 110 cm,
- hauteur du casier de fond 2A : de l'ordre de 30 cm,
- hauteur des casiers 2B à 2D : de l'ordre de 8 cm,
- largeur intérieure des casiers : 50 cm,
- encombrement total du dispositif à l'état replié (avec le châssis et les roues): de l'ordre de 100 cm par 60 cm, en particulier 96 cm par 58 cm.

La mise en oeuvre du dispositif de rangement 1 de l'invention est la suivante:
Partant de la position compacte de la figure 1, l'utilisateur souhaitant déployer le dispositif de rangement 1 détache l'élastique 82 et ouvre le couvercle 80 en le faisant pivoter vers la partie supérieure du châssis pour l'appuyer contre les bras 31 et 32 (figure 11). Les bras sont légèrement inclinés vers l'extérieur du dispositif, à l'opposé des casiers pour maintenir le couvercle appuyé.

Une fois le couvercle relevé, l'utilisateur saisit d'une main la poignée 7 du casier d'extrémité supérieur 2D et empoigne de l'autre main l'âme 61 de la tringle/barre 6. Puis il tire dans un plan horizontal sur la tringle 6, ce qui dégage les extrémités libres 64 et 65 de la tringle hors des montants 50 et 51, tout en tirant vers le haut sur la poignée 7 pour faire coulisser les montants supérieurs 51.

Dès que les montants sont déverrouillés, c'est-à-dire que la tringle 6 est tirée et qu'on a entamé la traction du casier supérieur 2A via la poignée7, il n'est pas forcément nécessaire de maintenir tirée la tringle 6. Le coulissement des montants s'opère en poursuivant la traction sur la poignée 7 jusqu'à ce que la tringle rencontre les orifices 51B d'extrémité inférieure des montants 51 ; les extrémités 64 et 65 de la tringle s'engagent alors automatiquement dans les orifices 51B qui sont alors en regard des orifices proximaux 50A des montants inférieurs 50. L'utilisateur peut relâcher la poignée 7. Le dispositif est alors partiellement déployé dans la position de la figure 10a, le casier 2B reposant et fermant le casier de fond 2A.

Si l'utilisateur souhaite poursuivre le déploiement jusqu'à la position de la figure 5a afin d'accéder au casier de fond 2A, il tire à nouveau sur la tringle pour déverrouiller et tire de son autre main sur la poignée 7 pour poursuivre le coulissement des montants supérieurs 51 jusqu'à ce que les orifices 51B d'extrémité inférieure des montants supérieurs 51 se positionnent en regard des orifices 50B d'extrémité supérieure des montants inférieurs 50, les extrémités 64 et 65 s'engageant alors automatiquement dans lesdits orifices 51B et 50B, verrouillant alors le dispositif en position totalement déployée.

Si l'utilisateur souhaite passer directement de la position compacte à la position totalement déployée, il doit maintenir la tringle tirée tout en tractant le casier supérieur 2D jusqu'à ce que les montants supérieurs 51 soient suffisamment levés pour que les orifices 51B d'extrémité inférieure (donc le casier 2B portant la tringle 6) aient dépassés les orifices proximaux 50A des montants inférieurs 50. Une fois les montants supérieurs 51 suffisamment montés, l'utilisateur peut relâcher la tringle 6, le coulissement se poursuivant par la traction de la poignée 7 jusqu'à ce que les orifices 51B d'extrémité inférieure des montants supérieurs 51 se positionnent en regard des orifices 50B d'extrémité supérieure des montants inférieurs 50.

Pour ranger/replier le dispositif de rangement, l'utilisateur tire à nouveau sur la tringle 6, et pousse sur le casier supérieur 2D via la poignée 7. Dès que les extrémités 64 et 65 de la tringle 6 sont désengagées et que le coulissement vers le bas a débuté, il est possible de relâcher la tringle 6. En continuant d'appuyer de haut en bas via la poignée 7, la descente des casiers 2B à 2D se poursuit jusqu'à la position partiellement déployée. On tire à nouveau sur la tringle 6 tout en poussant sur le casier supérieur 2D pour poursuivre la descente des montants supérieurs 51 et parvenir à l'empilement de l'ensemble des casiers de la position compacte, avec le verrouillage du dispositif par l'engagement des extrémités 64 et 65 de la tringle dans les orifices proximaux 50A des montants inférieurs 50 et des orifices proximaux 51A des montants supérieurs 51 en regard.

Si l'utilisateur ne souhaite pas passer par la position partiellement déployée et atteindre directement la position compacte, il maintient la tringle 6 tirée, jusqu'à ce que les orifices d'extrémité inférieure 51B des montants supérieurs 51 aient dépassés les orifices proximaux 50A des montants inférieurs 50.

Le couvercle 80 peut alors être refermé. Le dispositif de rangement 1 est alors prêt si besoin à être transporté.

## Revendications

1. Dispositif de rangement (1) comportant un châssis (3), des moyens de roulement (4) solidaires de la partie inférieure du châssis, une pluralité de casiers de rangement (2A, 2B, 2C, 2D), deux montants télescopiques opposés (5) solidaires du châssis et associés aux casiers, des moyens de verrouillage (6) verrouillant au moins en position déployée les montants, constituant des moyens de déverrouillage, et étant conçus pour verrouiller le dispositif à la fois en position déployée et en position compacte, les moyens de verrouillage (6) constituant en outre un organe d'actionnement pour le verrouillage et le déverrouillage, **caractérisé en ce que** les moyens de verrouillage/déverrouillage (6) sont disposés extérieurement au dispositif, et comportent une tringle en U mobile, à l'encontre de moyens de rappel élastique (60), en translation horizontale entre une position de repos et une position tirée, et procurant un cerclage dans un plan horizontal autour d'un casier (2B) en position de repos, la tringle comprenant deux extrémités libres opposés (64, 65) destinées à coopérer avec les montants par engagement transversal à travers eux.

2. Dispositif selon la revendication 1, **caractérisé en ce que** les moyens de verrouillage/déverrouillage (6) sont actionnables par traction-relâchement.

3. Dispositif selon l'une quelconque des revendications précédentes, **caractérisé en ce qu'**il comporte deux paires de montants opposés, chaque paire comprenant un montant inférieur (50) fixé au châssis et un montant supérieur (51) coulissant autour du montant inférieur et apte à s'étendre dans le prolongement dudit montant inférieur, les montants inférieur et supérieur de chaque paire comprenant des orifices destinés à être mis en regard pour leur coopération avec les moyens de verrouillage/déverrouillage (6), en particulier avec chaque extrémité (64,65) libre de la tringle en U.

4. Dispositif selon la revendication précédente, **caractérisé en ce que**
- le montant inférieur (50) comporte au moins :
• un premier orifice 50A agencé dans un plan juste au-dessus du casier d'extrémité inférieure (2A), et
• un second orifice (50B) agencé à proximité de l'extrémité distale supérieure dudit montant, au niveau de la zone de jonction des deux montants 50 et 51 en position totalement déployée et du casier (2B) portant les moyens de verrouillage (6) ;
- le montant supérieur (51) comporte au moins :
• un premier orifice (51A) agencé à distance de son extrémité distale supérieure, juste au-dessus du casier (2C) et immédiatement en-dessous du casier d'extrémité supérieure (2D), et
• un second orifice (51B) agencé à l'extrémité inférieure dudit montant supérieur.

5. Dispositif selon la revendication précédente, **caractérisé en ce qu'**en position d'empilement du casier (2B) situé juste au-dessus du casier d'extrémité inférieure (2A), le montant supérieur (51) de chaque paire n'est qu'en partie levé et son second orifice (51B) agencé à son extrémité inférieure coopère en regard du premier orifice (50A) du montant inférieur (50).

6. Dispositif selon l'une quelconque des revendications précédentes, **caractérisé en ce que** les moyens de verrouillage/déverrouillage (6) sont positionnés et associés au niveau du premier casier (2B) disposé immédiatement au-dessus du casier d'extrémité inférieure (2A).

7. Dispositif selon l'une quelconque des revendications précédentes, **caractérisé en ce qu'**il comporte des paires de sangles (9A, 9B) reliant d'une part le casier d'extrémité inférieur (2A) au premier casier situé immédiatement au-dessus (2B), et d'autre part le casier d'extrémité supérieure (2D) et le casier situé immédiatement en-dessous (2C).

8. Dispositif selon l'une quelconque des revendications précédentes, **caractérisé en ce qu'**il comporte des moyens de préhension et d'aide au déploiement (7) des casiers, de préférence consistant en une poignée horizontale disposée dans la partie centrale du casier d'extrémité supérieure (2D).

9. Dispositif selon l'une quelconque des revendications précédentes, **caractérisé en ce que** le châssis (3) et les moyens de roulement (4) forment un ensemble du type diable.

10. Dispositif selon l'une quelconque des revendications précédentes, **caractérisé en ce qu'**il comporte des moyens d'obturation et de fermeture (8) pour le casier d'extrémité supérieure (2D), en particulier comportant un couvercle (80) fait de préférence d'une plaque en bois aux dimensions juste adaptées à la surface dudit d'extrémité supérieure (2D), et un système de fermeture (61) coopérant avec le couvercle et le casier, le couvercle constituant avantageusement un plan de travail et présentant de préférence une surface externe antidérapante.

11. Dispositif selon l'une quelconque des revendications précédentes, **caractérisé en ce qu'**il comporte des moyens d'obturation et de fermeture (8) pour le casier d'extrémité supérieure (2D), lesdits moyens d'obturation et de fermeture (8) étant associés au châssis et étant mobiles en pivotement.

12. Dispositif selon l'une quelconque des revendications précédentes, **caractérisé en ce que** le casier d'extrémité inférieure (2A) présente un plus gros volume que les autres, de préférence ledit casier comprenant un casier supplémentaire amovible du type baladeuse, occupant un volume partiel et maintenu en particulier en partie supérieure dudit casier.

13. Dispositif selon l'une quelconque des revendications précédentes, **caractérisé en ce que** le casier d'extrémité inférieure (2A) comprend sur l'une de ses faces extérieures, de préférence la face arrière, un ou plusieurs compartiments pour stocker d'autres outils, notamment des outils longs tels que niveaux, scies.

14. Dispositif selon l'une quelconque des revendications précédentes, **caractérisé en ce que** le casier d'extrémité inférieure (2A) est rendu solidaire du châssis en étant posé par emboîtement sur ledit châssis et de préférence la face avant du casier d'extrémité inférieure, face opposée aux moyens de roulement, comporte un dégagement pour ménager un espace avec le châssis permettant le positionnement d'une main pour saisir si besoin le dispositif afin d'aider à son transport par exemple lors d'une montée ou descente d'un escalier ou d'un véhicule.

## Patentansprüche

1. Verstauvorrichtung (1) mit einem Gestell (3), Rollvorrichtungen (4), die mit dem unteren Teil des Gestells verbunden sind, mehreren Verstaufächern (2A, 2B, 2C, 2D), zwei gegenüber liegenden, ausziehbaren Stützen (5), die mit dem Gestell verbunden sind und zu den Verstaufächern gehören, Verriegelungsvorrichtungen (6), die mindestens eine ausgefahrene Position der Stützen blockieren, als Entriegelungsvorrichtungen fungieren und für die Verriegelung der Vorrichtung in der ausgefahrenen Position wie auch in der kompakten Position entworfen wurden, wobei die Verriegelungsvorrichtungen (6) auch ein Betätigungselement für die Verriegelung und Entriegelung bilden, **dadurch gekennzeichnet, dass** die Verriegelungs-/Entriegelungsvorrichtungen (6) außerhalb der Vorrichtung angeordnet sind und eine bewegliche, U-förmige Stange umfassen, wie auch elastische Rückzugselemente (60), in waagerechter Translation zwischen einer Ruheposition und einer gespannten Position, die eine Umreifung auf einer waagerechten Ebene um ein Fach (2B) in der Ruheposition bilden, wobei die Stange zwei entgegengesetzte, freie Enden (64, 65) umfasst, die dazu dienen, mit den Stützen durch eine transversale Verbindung untereinander eine Einheit zu bilden.

2. Vorrichtung nach Anspruch 1, **dadurch gekennzeichnet, dass** die Verriegelungs-/Entriegelungsvorrichtungen (6) durch Zugkraft/Loslassen betätigt werden können.

3. Vorrichtung gemäß einem der vorgenannten Ansprüche, **dadurch gekennzeichnet, dass** sie zwei Paare an gegenüber liegenden Stützen umfasst, wobei jedes Paar über eine untere Stütze (50), die am Gestell befestigt ist, und über eine obere Stütze (51), die um die untere Stütze herum gleitet und dazu in der Lage ist, sich in der Verlängerung der unteren Stütze auszudehnen, verfügt, und die unteren und oberen Stützen jedes einzelnen Paares Öffnungen umfassen, die für ein Zusammenwirken mit den Verriegelungs-/Entriegelungsvorrichtungen (6), und insbesondere mit den äußeren, freien Enden (64,65) der U-förmigen Stange vorgesehen sind.

4. Vorrichtung nach vorherigem Anspruch, **dadurch gekennzeichnet, dass**
- die untere Stütze (50) mindestens wie folgt umfasst:
• eine erste Öffnung 50A, die sich auf einer Ebene genau oberhalb des äußeren unteren Fachs (2A) befindet, und
• eine zweite Öffnung (50B), die sich neben dem distalen äußeren oberen Ende dieser Stütze im Bereich der Verbindung der beiden Stützen 50 und 51 in komplett ausgefahrener Position des Fachs (2B) mit den Verriegelungsvorrichtungen (6) befindet;
- die untere Stütze (51) mindestens wie folgt umfasst:
• eine erste Öffnung (51A), die sich entfernt von dem distalen,
oberen Ende des Fachs (2C) und direkt unterhalb des äußeren oberen Fachs (2D) befindet, und
• eine zweite Öffnung (51B), die sich am äußeren, unteren Ende dieser Stütze befindet.

5. Vorrichtung nach vorgenanntem Anspruch, **dadurch gekennzeichnet, dass** die Stapelposition des Fachs (2B), das sich über dem äußeren, unteren Fach (2A) befindet, und die obere Stütze (51) jedes einzelnen Paares nur teilweise angehoben wird und die dazugehörige zweite Öffnung (51B), die sich am unteren Ende befindet, eine Verbindung mit der ersten Öffnung (50A) der unteren Stütze (50) bildet.

6. Vorrichtung nach einem der vorgenannten Ansprüche, **dadurch gekennzeichnet, dass** sich die Verriegelungs-/Entriegelungsvorrichtungen (6) auf der Höhe des ersten Fachs (2B) befinden und direkt oberhalb des äußeren unteren Fachs (2A) angebracht sind.

7. Vorrichtung nach einem der vorgenannten Ansprüche, **dadurch gekennzeichnet, dass** sie Gurtpaare (9A, 9B) umfasst, die einen Teil des äußeren unteren Fachs (2A) mit dem ersten, direkt darüber vorhandenen Fach (2B) bilden, und dass das äußere obere Fach (2D) und das direkt darunter liegende Fach (2C) miteinander verbinden.

8. Vorrichtung nach einem der vorgenannten Ansprüche, **dadurch gekennzeichnet, dass** sie Griffeinheiten und Hilfen zum Ausfahren (7) der Fächer umfasst, wobei es sich vorzugsweise um einen waagerechten Griff handelt, der sich im mittleren Teil des äußeren oberen Fachs (2D) befindet.

9. Vorrichtung nach einem der vorgenannten Ansprüche, **dadurch gekennzeichnet, dass** das Gestell (3) und die Rollvorrichtungen (4) einen karrenähnlichen Bausatz bilden.

10. Vorrichtung gemäß einem der vorgenannten Ansprüche, **dadurch gekennzeichnet, dass** sie Stopf- und Verschlussmittel (8) für das äußere obere Fach (2D) und insbesondere eine Abdeckung (80) umfasst, die vorzugsweise aus einer Holzplatte besteht,
deren Abmessungen sich genau für die Fläche des äußeren oberen Ende (2D) eignen, sowie ein Verschlusssystem. (61) für die Abdeckung und das Fach, wobei die Abdeckung vorteilhafterweise eine Arbeitsplatte bildet, die vorzugsweise über eine rutschfeste Außenfläche verfügt.

11. Vorrichtung nach einem der vorgenannten Ansprüche, **dadurch gekennzeichnet, dass** sie Stopf- und Verschlussmittel (8) für das äußere obere Fach (2D) umfasst, wobei diese Stopf- und Verschlussmittel (8) mit dem Gestell verbunden sind und frei schwenkend bewegt werden können.

12. Vorrichtung nach einem der vorgenannten Ansprüche, **dadurch gekennzeichnet, dass** das äußere untere Fach (2A) ein größeres Volumen als die anderen Fächer aufweist, wobei dieses Fach vorzugsweise ein weiteres, entfernbares, handleuchtenähnliches Fach umfasst, das ein Teilvolumen belegt und insbesondere durch den oberen Teil des Fachs gehalten wird.

13. Vorrichtung nach einem der vorgenannten Ansprüche, **dadurch gekennzeichnet, dass** das äußere untere Fach (2A) auf einer der Außenseiten, und vorzugsweise auf der Rückseite, ein oder mehrere Fächer für die Aufbewahrung anderer Werkzeuge umfasst, wobei es sich insbesondere um lange Werkzeuge, wie z. B. Wasserwaagen oder Sägen, handelt.

14. Vorrichtung nach einem der vorgenannten Ansprüche, **dadurch gekennzeichnet, dass** das äußere untere Fach (2A) mit dem Gestell verbunden ist und durch Aufstecken auf dem Gestell befestigt wird, und dass vorzugsweise die Vorderseite des äußeren unteren Fachs, d. h. die den Rollvorrichtungen gegenüberliegende Seite, einen Freiraum für die Einrichtung eines gemeinsamen Bereichs mit dem Gestell umfasst, der das Hineingleiten einer Hand ermöglicht, um, bei Bedarf, die Vorrichtung zu ergreifen, um diese beispielsweise bei einem Transport über eine Rampe, eine Treppe oder in einem Fahrzeug einfacher handhaben zu können.

## Claims

1. A storage device (1) comprising a frame (3), rolling means (4) integral with the lower part of the frame, a plurality of storage containers (2A, 2B, 2C, 2D), two opposing telescopic uprights (5) integral with the frame and associated with the containers, locking means (6) that lock the uprights in at least the extended position, constituting locking means and designed to lock the device both in the extended position and in the retracted position, where the locking means (6) further constitute actuating means for locking and unlocking, **characterised in that** the locking/unlocking means (6) are placed outside the device and comprise a U-shaped mobile rod opposite elastic return means (60) that are displaced horizontally between an idle position and a pulled position and create strapping in the horizontal plane around a container (2B) in the idle position, where the rod comprises two opposing free ends (64, 65) intended to cooperate with the uprights by transversally engaging through them.

2. A device according to claim 1, **characterised in that** the locking/unlocking means (6) can be actuated by pulling and releasing.

3. A device according to any of the foregoing claims, **characterised in that** it comprises two pairs of opposing uprights, where each pair comprises a lower upright (50) fixed to the frame and an upper upright (51) that slides around the lower upright and is suitable for extending said lower upright, where the upper and lower uprights of each pair comprise openings designed to be placed opposite and to cooperate with the locking/unlocking means (6), particularly with each free end (64, 65) of the U-shaped rod.

4. A device according to the foregoing claim, **characterised in that**
- the lower upright (50) comprises at least:
• a first opening (50A) placed in a plane just above the lower end container (2A) and
• a second opening (50B) placed near the upper distal end of said upright, at the joint between the two uprights 50 and 51 in the fully extended position and the container (2B) bearing the locking means (6);
- the upper upright (51) comprises at least:
• a first opening (51A) placed at a distance from its upper distal end, just above the container (2C) and immediately below the upper end compartment (2D) and
• a second opening (51B) placed at the lower end of said upper upright.

5. A device according to the foregoing claim, **characterised in that** in the stacked position of the container (2B) located just above the lower end container (2A), the upper upright (51) of each pair is only lifted in part and its second opening (51B) placed at it lower end cooperates opposite the first opening (50A) of the lower upright (50).

6. A device according to any of the foregoing claims, **characterised in that** the locking/unlocking means (6) are positioned and associated at the first container (2B) placed immediately above the lower end compartment (2A).

7. A device according to any of the foregoing claims, **characterised in that** it comprises pairs of straps (9A, 9B) that join firstly the lower end compartment (2A) to the first compartment located immediately above (2B) and secondly the upper end container (2D) and the container located immediately below (2C).

8. A device according to any of the foregoing claims, **characterised in that** it comprises means for grasping and assisting the extension (7) of the compartments, preferably consisting in a horizontal handle placed in the central part of the upper end compartment (2D).

9. A device according to any of the foregoing claims, **characterised in that** the frame (3) and the rolling means (4) form a whole of the hand truck type.

10. A device according to any of the foregoing characteristics, **characterised in that** it comprises shutting and closing means (8) for the upper end container (2D), particularly comprising a lid (80) preferably made of a wooden board in dimensions that exactly fit the surface of said upper end (2D) and a closing system (61) cooperating with the lid and the container, where the lid advantageously creates a work top and preferably has a non-slipping outer surface.

11. A device according to any of the foregoing claims, **characterised in that** it comprises shutting and closing means (8) for the upper end container (2D), where said shutting and closing means (8) are associated with the frame and can pivot.

12. A device according to any of the foregoing claims, **characterised in that** the lower end container (2A) has a larger volume than the others, preferably where said container has an additional removable container of the portable lamp type, occupying part of the volume and particularly held in the upper part of said container.

13. A device according to any of the foregoing claims, **characterised in that** the lower end container (2A) comprises, on one of its outer surfaces, preferably the rear surface, one or more compartments for storing other tools, particularly long tools such as levels or saws.

14. A device according to any of the foregoing claims, **characterised in that** the lower end container (2A) is made integral with the frame and fitted onto said frame, and preferably the front surface of the lower end container, which surface is opposite the rolling means, comprises a clearance to create a space in relation to the frame for placing a hand to grasp the device if needed to assist transport, for example while going up and down stairs or in and out of a vehicle.
